# EUROPÄISCHE PATENTSCHRIFT

(11) **EP 2 281 994 B1**
(45) Veröffentlichungstag und Bekanntmachung des Hinweises auf die Patenterteilung: **26.08.2015**
(21) Anmeldenummer: 10166846.5
(22) Anmeldetag: 22.06.2010
(51) Int. Cl.: E06B 3/667

(54) **Steckverbinder für Hohlprofile von Abstandshalterrahmen in Isolierglasscheiben**
Connector for hollow spacer profiles in an insulating glas pane
Raccord pour profilés intercalaires creux de vitrages isolants

(30) Priorität: 23.06.2009 DE 202009008694 U
(43) Veröffentlichungstag der Anmeldung: 09.02.2011
(73) Patentinhaber: Kronenberg, Ralf M., 42781 Haan (DE)
(72) Erfinder: Kronenberg, Max, 42657 Solingen (DE); Kronenberg, Ralf M., 42781 Haan (DE)
(74) Vertreter: Ernicke, Klaus Stefan

(56) Entgegenhaltungen:
- EP-A2- 1 785 575
- DE-U1-202004 004 933
- DE-U1-202004 013 686

## Beschreibung

Die Erfindung betrifft einen Steckverbinder mit den Merkmalen im Oberbegriff des Hauptanspruchs.

Ein derartiger Steckverbinder ist aus der Praxis bekannt. Er ist als Geradverbinder oder Eckwinkel für Hohlprofile von Abstandshalterrahmen, Sprossen oder dgl. im Isolierglasbereich konzipiert und besitzt einen im wesentlichen U-förmigen oder kastenförmigen Querschnitt, der an den Innenquerschnitt des Hohlprofils angepasst ist und der einen Mittelsteg und zwei beidseitige Seitenstege aufweist. Der Steckverbinder hat ferner einen Einschubanschlag und ein oder mehrere federnde Rückhalteelemente an den Seitenstegen, vergleiche beispielsweise den in EP 1785575 A2 offenbarten Steckverbinder.

Derartige Steckverbinder sorgen für eine gute und kaum trennbare Verbindung mit dem Hohlprofil. Bis diese Verbindung oder Arretierung aber wirksam eingreift, ist nach dem Zusammenschieben der beidseits auf die Schenkel des Steckverbinders aufgesteckten Hohlprofile bis zum Anstoß am Einschubanschlag oder an der anderen Profilstirnseite wieder ein gewisser rückwärts gerichteter Auszug notwendig, der die federnden Rückhalteelemente in Funktion bringt und auf Grund des Federweges ihren Eingriff an der Profilinnenwand bewirkt. Dies kann zu einer gewissen Spaltbildung an der Stoßstelle führen.

Es ist Aufgabe der vorliegenden Erfindung, einen besseren Steckverbinder aufzuzeigen.

Die Erfindung löst diese Aufgabe mit den Merkmalen im Hauptanspruch.
Das zusätzliche steifere oder starre Rückhalteelement, das auch mehrfach am Seitensteg angeordnet sein kann, sorgt für einen umgehenden Eingriff an der Profilinnenwand der aufgeschobenen Hohlprofile, ohne dass hierfür ein größerer Auszugsweg nötig ist. Eine Spaltbildung wird hierdurch vermieden oder zumindest wesentlich minimiert. Die anderen nachgiebigen, z.B. federnden Rückhalteelemente sorgen dabei weiterhin für einen insgesamt besonders festen Eingriff des Steckverbinders und eine Verkrallung an den Hohlprofilwänden. Dies führt zu einer Optimierung der Rückhaltewirkung der kombinierten steiferen und nachgiebigen bzw. federnden Rückhalteelemente. Gegenüber vorbekannten Steckverbindern kann dadurch nicht nur die Spaltbildung vermieden, sondern zusätzlich auch noch die Rückhaltewirkung verstärkt und optimiert werden. Die Nachgiebigkeit der Rückhalteelemente kann auch in einem Materialabtrag oder in einer plastischen Verformung liegen.

Für die sofortige Sperrwirkung und die Vermeidung einer Spaltbildung ist es günstig, wenn ein starres oder steiferes Rückhalteelement relativ nahe benachbart am Einschubanschlag angeordnet ist. Hierbei ist es außerdem günstig, wenn an den linken und rechten Seitenstegrändern und beidseits des Einschubanschlags jeweils ein einzelnes steiferes oder starres Rückhalteelement angeordnet ist. Hierdurch wird die Sperrwirkung optimiert und vergleichmäßigt. Die höhere Steifigkeit oder Starrheit kann durch eine höhere Formfestigkeit oder Biegefestigkeit erreicht werden.

Ferner ist es für die Rückhaltewirkung und die Auszughemmung von Vorteil, wenn die federnden Rückhalteelemente gegenseitig und ggf. gegenüber dem steiferen oder starren Rückhalteelement einen Höhenversatz und/oder Seitenversatz haben und dadurch an unterschiedlichen Stellen der aufgeschobenen Hohlprofile angreifen.

In den Unteransprüchen sind weitere vorteilhafte Ausgestaltungen der Erfindung angegeben.

Die Erfindung ist in den Zeichnungen beispielsweise und schematisch dargestellt. Im Einzelnen zeigen:
- Figur 1:: eine erste Variante eines geraden Steckverbinders mit unterschiedlich steifen Rückhalteelementen in perspektivischer Ansicht,
- Figur 2 bis 4:: eine Stirnansicht, Draufsicht und Seitenansicht des Steckverbinders von Figur 1,
- Figur 5:: eine vergrößerte und abgebrochene Detailansicht eines Ausschnitts V von Figur 4,
- Figur 6:: eine abgebrochene und vergrößerte Detailansicht eines Ausschnitts VI von Figur 3,
- Figur 7:: eine Variante des Steckverbinders von Figur 1 in Draufsicht,
- Figur 8:: eine abgebrochene und vergrößerte Detailansicht eines Ausschnitts VIII von Figur 7,
- Figur 9 und 10:: eine Stirnansicht und eine Seitenansicht des Steckverbinders von Figur 7 und
- Figur 11:: eine abgebrochene und vergrößerte Detailansicht eines Ausschnitts XI von Figur 10.

Die Erfindung betrifft einen Steckverbinder (1) für Hohlprofile (19) von Abstandshalterrahmen, Sprossen oder dgl. für Isolierglasscheiben. Die Erfindung betrifft außer dem Steckverbinder (1) auch eine damit hergestellte Steckverbindung und ein Hohlprofil (19) oder einen Abstandshalterrahmen für Isolierglasscheiben mit einem eingesteckten Steckverbinder (1).

Die Hohlprofile (19) werden beidseits von der Stirnseite (18) her auf den Steckverbinder (1) in Einsteckrichtung (20) aufgeschoben, bis sie an einem Einschubanschlag (8) des Steckverbinders (1) oder an der Stirnseite des zuerst aufgeschobenen Hohlprofils (19) anstoßen. Der Steckverbinder (1) arretiert die Hohlprofile (19) durch Klemmung oder Verkrallung. Zusätzlich kann eine Arretierung durch Formschluss, z.B. durch Einprägungen der Profilwand in Verbinderöffnungen oder dgl. erfolgen.

Der Steckverbinder (1) besitzt z.B. zwei oder mehr Schenkel (2,3). Er kann wie in den gezeigten Ausführungsbeispielen eine gestreckte Form mit zwei axial fluchtenden Schenkeln (2,3) aufweisen und einen Geradverbinder bilden. Der Einschubanschlag (8) ist in diesem Fall als Zentrier- oder Mittenanschlag ausgebildet.

Alternativ kann der Steckverbinder (1) als Winkelverbinder oder Eckwinkel ausgebildet sein, bei dem die Schenkel (2,3) nicht fluchten, sondern einen von 180° abweichenden Winkel, z.B. einen 90°-Winkel gegenseitig einnehmen. Je nach Form des Fensters oder der Isolierglasscheibe sind auch andere Winkel, z.B. 45°, 60° oder dgl. möglich. Bei einer solchen Variante, die in den Zeichnungen nicht dargestellt ist, ist der Einschubanschlag (8) als Eckanschlag ausgeführt, wobei die aufgeschobenen Hohlprofile (19) im Eckbereich auch mit ihren zur Scheibeninnenseite weisenden Bodenwänden aneinander anstoßen können. Die nachfolgend zu den gezeigten Geradverbindern beschriebenen Merkmale gelten entsprechend auch für andere Verbinderformen, insbesondere Winkelverbinder oder Eckwinkel.

Der Steckverbinder (1) kann einen im wesentlichen U-förmigen und einseitig offenen Querschnitt aufweisen. Er kann alternativ einen kastenförmigen und weitgehend oder vollkommen geschlossenen Querschnitt haben. Der Steckverbinder (1) kann in seiner Querschnittsform an den Innenquerschnitt der Hohlprofile (19) angepast sein und dadurch in Einsteckstellung formschlüssig geführt sein.

Das Hohlprofil (19) kann Bestandteil eines Abstandhalterrahmens, einer Sprosse oder eines sonstigen Isolierglasscheibenteils sein, welches zwischen die voneinander distanzierten Einzelscheiben einer Mehrfachverglasung eingebaut wird oder ist. Die Mehrfachverglasung kann zwei, drei oder mehr voneinander wärmeisolierend distanzierte Einzelscheiben. Ein Abstandhalterrahmen ist am Außenrand der Einzelscheiben umlaufend angeordnet, wobei die Scheiben den Wänden des Hohlprofils (19) bzw. des hiervon gebildeten Abstandhalterrahmens flächig anliegen und abgedichtet sind, z.B. durch eine am Außenumfang angebrachte Dichtmittelschicht aus einer plastischen Masse, wie Butyl oder dgl. Das Hohlprofil (19) hat eine in der vergrößerten Figur 2 dargestellte Querschnittsform, die z.B. im wesentlichen rechteckig sein kann, wobei ggf. im außenliegenden Dachbereich (22) auch eine in der linken Bildhälfte gestrichelt angedeutete Erhöhung vorhanden sein. Das Hohlprofil (19) kann einteilig zu einem Abstandhalterrahmen gebogen und mit einem einzelnen Steckverbinder (1) an der Stoßstelle verbunden werden. Hier kann ein Geradverbinder zum Einsatz kommen. Es kann alternativ aus mehreren z.B. geraden Profilstücken zusammengesetzt und an den Eckbereichen durch Steckverbinder (1) in Form von Eckwinkeln verbunden sein.

In der gezeigten Ausführungsform besitzt der Steckverbinder (1) an beiden Schenkeln (2,3) einen Mittelsteg (5) und an dessen Längsrändern beidseitig anschließende und im wesentlichen quer dazu ausgerichtete Seitenstege (6). Bei einem U-förmigen Steckverbinder können die Seitenstege (6) freie Stegränder (7) haben. Bei einem kastenförmigen Verbinderquerschnitt kann ein weiterer Mittelsteg, ggf. eine bereichsweise Abwinklung der Seitenstege (6) vorhanden sein. Der Steckverbinder (1) kann auch nur stellenweise und z.B. im Bereich der Stoßstelle der Hohlprofile (19) bzw. seiner Mittellinie (9) einen umlaufend im wesentlichen geschlossenen Querschnitt mit einer zusätzlichen verkürzten Boden- oder Dachplatte aufweisen.

Die Hohlprofile (19) können mit einem Trocknungsmittel (nicht dargestellt) befüllt sein, welches z.B. in Granulatform vorliegt. In den gezeigten Ausführungsformen kann der Steckverbinder (1) einen im wesentlichen durchgängigen Hohlraum haben und einen Durchfluss des Trocknungsmittels über die Stoßstelle der Hohlprofile (19) hinweg ermöglichen. Alternativ kann der Steckverbinder (1) im mittleren Bereich oder an anderer Stelle eine Querwand besitzen, die den Granulatdurchfluss stoppt.

In der gezeigten Ausführungsform weist der Mittelsteg (5) an seinen Stirnseiten (18) schräge und ggf. abgewinkelte Einsteckzungen auf, die ein Einführen bzw. Aufstecken der Hohlprofile (19) erleichtern. Außerdem können im Stirnbereich die Seitenstege (6) leicht nach innen abgewinkelt sein. Am Mittelsteg (5) kann gemäß Figur 1 eine erhabene Sicke (17) zur Versteifung vorhanden sein.

Der Steckverbinder (1) wird vorzugsweise derart in den in Figur 2 und 3 schematisch angedeuteten Hohlprofilen (19) montiert, dass sein Mittelsteg (5) zur Bodenwand (21) des Hohlprofils (19) weist, welches seinerseits zum Innenraum der Isolierglasscheibe (nicht dargestellt) gerichtet ist. Die längslaufende Öffnung des Steckverbinders (1) ist in diesem Fall zur Dachwand (22) des Hohlprofils (19) bzw. zur Außenseite des umlaufenden Abstandshalterrahmens gerichtet. Der Mittelsteg (5) überbrückt zur Fensterinnenseite hin die Stoßstelle zwischen den Hohlprofilen (19) im Bereich der Verbindermitte oder Mittellinie (9). Die vorbeschriebene Montage- bzw. Einsteckstellung kann auch umgedreht sein.

Der Steckverbinder (1) weist an seinen Schenkeln (2,3) ein nachgiebiges, z.B. federndes Rückhalteelement (11,12,13) auf. Das Rückhalteelement (11,12,13) kann mehrfach vorhanden sein, wobei mehrere Rückhalteelemente (11,12,13) eine gleiche oder unterschiedliche Ausbildung haben können. Durch seine federnde Ausbildung und die niedrige Biegefestigkeit kann das Rückhalteelement (11,12,13) beim Aufschieben des Hohlprofils (19) elastisch zum Verbinderinnenraum ausweichen.

Ein oder mehrere federnde Rückhalteelemente (11,12,13) können an den freien Seitenstegrändern (7) angeordnet sein. Sie können alternativ auch seitlich von den Seitenstegen (6) weg ragen. In den gezeigten Ausführungsbeispielen sind an den beiden Seitenstegen (6) jedes Schenkels (2,3) jeweils drei federnde Rückhalteelemente (11,12,13) angeordnet. Deren Zahl und Anordnung kann auch anders als in den gezeigten Ausführungsbeispielen sein. Die Rückhalteelemente (11,12,13) können die Form- und Maßtoleranzen des Hohlprofils (29) aufnehmen.

In Figur 1 bis 6 und Figur 7 bis 11 sind zwei Varianten eines Steckverbinders (1) dargestellt. Sie unterscheiden sich durch die Breite des Steckverbinders (1) bzw. seines Mittelstegs (5). Die Varianten können außerdem mit oder ohne Sicke (17) ausgebildet sein. Auch die Form und Ausbildung der Rückhalteelemente (11,12,13,14) kann variieren. In Figur 2 und 3 ist schematisch und beispielhaft ein teilweise aufgeschobenes Hohlprofil (19) geschnitten dargestellt.

Der Steckverbinder (1) weist ferner neben dem Einschubanschlag (8) an zumindest einem Seitensteg (6) mindestens ein Rückhalteelement (14) auf, das eine höhere Steifigkeit als die nachgiebigen, insbesondere federnden Rückhalteelemente (11,12,13) aufweist. Dieses Rückhalteelement (14) kann starr sein und unnachgiebig sein und kann insbesondere eine höhere Form- oder Biegefestigkeit haben. Es weicht nicht so wie die nachgiebigen, insbesondere federnden Rückhalteelemente (11,12,13) beim Aufstecken des Hohlprofils (19) aus. Figur 3 zeigt dieses Einfedern der Rückhalteelemente (11,12,13) im Hohlprofil (19).

Das steifere oder starre Rückhalteelement (14) gräbt sich in die zugehörige Innenwand und insbesondere Seitenwand des Hohlprofils (19) beim Aufschieben ein. Das steifere Rückhalteelement (14) ist in Einsteckrichtung (20) und zum Einschubanschlag (8) hin ausgerichtet. Bei einer evtl., gegen die Einsteckrichtung (20) gerichteten Auszugkraft verkrallt sich das steifere Rückhalteelement (14) sofort sperrend in der beaufschlagten Hohlprofilwand und verhindert eine Auszugbewegung. Diese Sperrwirkung tritt schneller und wirksamer als bei den nachgiebigen, insbesondere federnden Rückhalteelementen (11,12,13) ein. Diese graben sich zwar ebenfalls in der beaufschlagten Hohlprofilwand ein, was aber ggf. erst nach einer kleinen Auszugbewegung und damit verzögert geschieht. Wenn die Nachgiebigkeit in einem Materialabtrag oder einer plastischen Verformung besteht, basiert die Rückhaltewirkung auf Reibkraft und ist geringer als die Rückhaltewirkung des steiferen oder starren Rückhalteelements (14).

In der gezeigten Ausführungsform ist an den beiden Seitenstegen (6) jedes Schenkels (2,3) jeweils ein steiferes oder starres Rückhalteelement (14) angeordnet. Es befindet sich in der Nähe und Nachbarschaft zum Einschubanschlag (8), vorzugsweise in der direkten oder unmittelbaren Nachbarschaft. Das steifere Rückhalteelement (14) ist in Richtung der Längsachse (4) des Steckverbinders (1) von der Mittellinie oder Stoßstelle (9) distanziert und ist zwischen dem Einschubanschlag (8) und den am gleichen Schenkel (2,3) in Richtung zur Stirnseite (18) folgenden ein oder mehreren federnden Rückhalteelementen (11,12,13) angeordnet. Es ist dabei axial auch von den federnden Anschlagnasen (10) distanziert. Das aufgesteckte Hohlprofil (19) gerät erst nach Überfahren der federnden und ebenfalls zur Mittellinie oder Stoßstelle (9) gerichteten Rückhalteelemente (11,12,13) in Kontakt und Eingriff mit dem steiferen oder starren Rückhalteelement (14) und gelangt nach dessen Überfahren in Stoß- oder Anschlagstellung mit dem Einschubanschlag (8) oder dem zuvor aufgeschobenen Hohlprofil (19).

Der Mittenanschlag (8) wird beim gezeigten Geradverbinder (1) z.B. durch vier paarweise gegeneinander gerichtete federnde Anschlagnasen (10) gebildet, die an den Stegrändern (7) beidseits der Mittellinie (9) freigeschnitten und seitlich ausgestellt sind. Sie ragen dadurch schräg nach außen und werden von dem rückseitig aufgeschobenen Hohlprofil (19) überfahren, wobei sie federnd nach innen ausweichen. Das zuerst aufgeschobene Hohlprofil (19) stößt dabei an den jenseits der Mittellinie (9) angeordneten Anschlagnasen (10) stirnseitig an.

In Abwandlung der gezeigten Ausführungsform kann der Einschubanschlag (8) auch in anderer Weise und z.B. durch gegenseitig versetzte Festanschläge ausgebildet sein. Ferner sind Minianschläge möglich, die sich in die Profilstirnwand beim Aufschieben eingraben. In den verschiedenen Ausführungsformen ist die Anschlagform vorzugsweise so gewählt, dass sie ein dichtes Aneinanderstoßen der Hohlprofilstirnseiten unter Vermeidung einer Spaltbildung ermöglichen. Die steiferen oder starren Rückhalteelemente (14) verhindern eine Rückwärts- oder Auszugbewegung der Hohlprofile (19) aus dieser Stoß- oder Anschlagstellung im Bereich der Mittellinie (9).

Der Steckverbinder (1) kann aus einem beliebigen Material bestehen. In den gezeigten Ausführungsformen besteht er aus Metall, vorzugsweise Stahl, der ggf. oberflächenbehandelt oder vergütet ist. Der Steckverbinder (1) kann dabei als Stanz- oder Biegeteil ausgebildet sein. Er kann alternativ ein Gussteil sein und aus einem geeigneten metallischen Gussmaterial, z.B. einem Leichtmetall, bestehen. Ferner ist es möglich, den Steckverbinder (1) aus Kunststoff oder aus einem Verbundmaterial, z.B. von Metall und Kunststoff, herzustellen. Ein Kunststoffverbinder kann als Spritzgussteil, als Gießteil oder dgl. ausgebildet sein.

Das Material bzw. der Werkstoff der Hohlprofile (19) ist ebenfalls beliebig wählbar. Das Hohlprofil (19) kann z.B. aus Kunststoff oder aus Kunststoff-Kombinationen bestehen und als Abstandhalter für die "warme Kante" (sog. Warm Edge Profil) i.S. einer Entkopplung von Wärmebrücken ausgebildet sein. Alternativ kann das Hohlprofil (19) aus Metall, z.B. Stahl, insbesondere dünnwandigem Edelstahl, oder einem Leichtmetall bestehen. Auch eine Ausführung aus Verbundmaterialien, z.B. Metall und Kunststoff oder dgl. ist möglich. Das Hohlprofil (19) kann als
Strangpressprofil, Rollprofil, geschweißtes Rohrprofil, Spritzteil oder dgl. ausgeführt sein.

Die konstruktive Ausbildung der Rückhalteelemente (11,12,13,14) kann je nach Material bzw. Werkstoff und Herstellart des Steckverbinders (1) und ggf. der Hohlprofile (19) variieren. Das oder die federnde(n) Rückhalteelement(e) (11,12,13) und das steifere Rückhalteelement (14) können gleichartig ausgebildet sein, z.B. als ausgestellte Nasen oder Zungen. Sie können alternativ ungleichartig ausgebildet sein.

Die Rückhalteelemente (11,12,13,14) sind z.B. seitlich nach außen abgebogen. Sie können zusätzlich eine nach oben gerichtete Komponente haben und insbesondere dabei schräg nach außen abgebogen sein. Die Rückhalteelemente (11,12,13,14) können z.B. als Zungen oder als Nasen ausgebildet sein, die aus der Seitenstegwand durch untere Wandausnehmungen oder Freischnitte (15,16) freigelegt und schräg nach außen gebogen sind. Eine solche Ausbildung eignet sich besonders für die gezeigte Ausführung der Steckverbinder (1) als metallische Stanz- oder Biegeteile. Alternativ können die Rückhalteelemente (11,12,13,14) außenseitig am Seitensteg (6) angebracht und z.B. aufgesetzt oder angeformt sein. Sie können sich dabei in der erwähnten Weise im Bereich des freien Seitenstegrandes (7) oder ggf. auch im mittleren Seitenstegwandbereich befinden. Derartige Ausführungsformen eignen sich besonders für gegossene Steckverbinder oder für Kunststoffverbinder, insbesondere in Form von Spritzgussteilen.

Die federnden Rückhalteelemente (11,12,13) können gemäß Figur 3 und 7 eine größere Länge als das steife Rückhalteelement (14) aufweisen und dadurch eine geringere Federsteifigkeit bzw. eine höhere Elastizität aufweisen. Die federnden Rückhalteelemente (11,12,13) oder Federzungen bzw. Federnasen können seitlich weiter ausgestellt sein als das steifere oder starre Rückhalteelement (14) und ragen dadurch mit ihren Enden weiter von der Seitenstegwandung weg.

In den gezeigten Ausführungsformen sind die Rückhalteelemente (11,12,13,14) aus dem Seitensteg (6) freigeschnitten und seitlich und/oder schräg ausgestellt. Sie können dabei unterschiedlich große Freischnitte (15,16) aufweisen. Die Größe der Freischnitte (15,16) kann die Federwirkung oder Biegesteifigkeit beeinflussen. Das steifere oder starre Rückhalteelement (14) kann einen kleinen Freischnitt (16) bzw. eine kleine Wandausnehmung und eine entsprechend höhere Festigkeit bzw. Federsteifigkeit als die mit größeren Freischnitten (15) versehenen federnden Rückhalteelemente (11,12,13) aufweisen.

Die Rückhalteelemente (11,12,13,14), die gemeinsam am Seitensteg (6) eines Schenkels (2,3) angeordnet sind, können einen Höhenversatz und/oder einen Seitenversatz aufweisen. Dieser einfach oder mehrfach vorhandene Versatz kann zwischen allen Rückhalteelementen (11,12,13,14) bestehen. Er kann alternativ nur zwischen einigen, z.B. den den federnden Rückhalteelementen (11,12,13) vorhanden sein.

In den Seitenansichten von Figur 4 und 10 sind Höhenversätze bzw. unterschiedliche Höhenlagen der federnden Rückhalteelemente (11,12,13) dargestellt. Deren wirksame und an der Hohlprofilwand eingreifende Spitzen oder Kanten haben dadurch bezogen auf den Verbinderboden (5) eine unterschiedliche Höhenlage. Sie greifen dadurch an unterschiedlichen Stellen der Profilwand an. Hierdurch wird verhindert, dass mehrere Rückhalteelemente (11,12,13,14) in der gleichen Eingriffspur laufen. Bei gleicher Spurlage würde nur das am weitesten nach außen gestellte und sich am tiefsten in die Profilwand eingrabende Rückhalteelement (11,12,13,14) eine maßgebliche Rückhaltefunktion entwickeln. Durch die unterschiedlichen Spurlagen bzw. Höhenlagen sperren alle Rückhalteelemente (11,12,13,14) gleichmäßig und sind voll wirksam.

Das steifere oder starre Rückhalteelement (14) kann zur Maximierung seiner Sperrwirkung eine eigene Spurlage bzw. Höhenlage aufweisen. In den gezeigten Ausführungsformen hat das steifere oder starre Rückhalteelement (14) den größten Abstand zum Verbinderboden (5) was auch für die tragende Seitensteghöhe und Biegefestigkeit des Steckverbinders (1) im Mittelbereich günstig ist. Die zur Stirnseite (18) hin folgenden federnden Rückhalteelemente (13,12,11) haben dann eine stufenweise abnehmende Höhenlage. Die Rückhalteelemente (11,12,13,14) haben auch eine derart beschränkte Größe bzw. Erstreckungslänge in Seitensteghöhe, dass sie einander in Längsrichtung (4) gesehen nicht oder nur geringfügig überlappen.

Falls die Rückhalteelemente (11,12,13,14) auch schräg nach oben ausgestellt sind und in der Höhe über den oberen Seitenstegrand (7) hinausragen, kann auch ein Seitenversatz, z.B. durch gegenseitige Verschränkung der dann z.B. zahnartig ausgebildeten Rückhalteelemente (11,12,13,14) erfolgen.

Abwandlungen der gezeigten und beschriebenen Ausführungsformen sind in verschiedener Weise möglich. Dies betrifft einerseits die Materialien oder Werkstoffe von Steckverbinder (1) und Hohlprofilen (19). Andererseits kann die Querschnittsgeometrie variieren. In den gezeigten Ausführungsformen haben die Seitenstege (6) eine gerade und axial fluchtende sowie über die Schenkel (2,3) durchgehende Längserstreckung. Sie können alternativ durch stellenweise Einschnitte als Federbrücken ausgebildet sein und mit ihren freien Stegrändern (7) einen seitlichen Versatz haben. Die Seitenstege (6) können außerdem eine im Querschnitt abgewinkelte Form haben, wodurch der Steckverbinder (1) einen hammerkopfförmigen oder Ω förmigen Querschnitt erhalten kann.

Die Zahl, Anordnung und Ausbildung der steiferen oder starren Rückhalteelemente (14) kann variieren. Statt der gezeigten vier Rückhalteelemente (14) beidseits der Mittellinie (9) und Längsachse (4) können mehr oder weniger Rückhalteelemente (14) vorhanden sein. Insbesondere können zwei oder mehr Rückhalteelemente (14) je Schenkel (2,3) und Seitensteg (6) hintereinander angeordnet sein. In weiterer Variation können z.B. nur zwei Rückhalteelemente (14) vorgesehen und mit diagonalem Versatz beidseits der Mittellinie (9) angeordnet sein. Die Rückhalteelemente (14) müssen auch nicht die gezeigten gleichen Axialabstände von der Mittellinie (9) haben.

Ferner ist es möglich, zusätzliche oder alternative Arten und Anordnungen von Rückhalteelementen vorzusehen. Dies können z.B. federnde Rückhalteelemente, z.B. in zwei oder mehr Reihen nebeneinander, am Bodenbereich bzw. am bodenseitigen Mittelsteg (5) des Steckverbinders (1) sein, die nach unten weg ragen und sich an evtl. buckelförmigen Perforationslinien an der Bodenwand (21) der Hohlprofile (19) verkrallen. Die Rückhalteelemente können auch als Rippen, Wellen, Federbögen oder dgl. ausgebildet sein. Diese haben eine Nachgiebigkeit oder Formänderung, die sich in der vorschriebenen Federeigenschaft oder in einem Materialabtrag, z.B. bei Rippen, oder in einer plastischen Verformung, z.B. bei Wellen, äußern kann. Kunststoffrippen mit Übermaß können z.B. an der Hohlprofilwandung beim Einstecken abgeschliffen werden. Diese Rückhalteelemente haben ferner ebenfalls eine vom steiferen Rückhalteelement (14) abweichende Größe und/oder Lage zur Bildung getrennter Eingriffsstellen oder -spuren.

In den Ausführungsbeispielen sind Hohlprofile (19) von Abstandshalterrahmen und hierfür vorgesehene Steckverbinder (1) dargestellt. Sprossenprofile können eine hiervon abweichende Querschnittsform aufweisen, die z.B. flacher ausgebildet ist und abgeschrägte oder eingezogene Seitenränder haben kann. Die Steckverbinder (1) sind an diese Querschnittsform entsprechend angepasst. Zur Bildung von Sprossenkreuzen können Steckverbinder (1) als Kreuzverbinder mit mehr als zwei, z.B. vier Schenkeln (2,3), ausgeführt sein.

### BEZUGSZEICHENLISTE

- 1: Steckverbinder
- 2: Schenkel
- 3: Schenkel
- 4: Längsachse
- 5: Mittelsteg
- 6: Seitensteg, Seitensteg
- 7: Rand, freier Stegrand
- 8: Einschubanschlag, Mittenanschlag
- 9: Mittellinie
- 10: Anschlagnase
- 11: Rückhalteelement, elastisch, Federnase
- 12: Rückhalteelement, elastisch, Federnase
- 13: Rückhalteelement, elastisch, Federnase
- 14: Rückhalteelement, starr, Kieme
- 15: Wandausnehmung, Freischnitt
- 16: Wandausnehmung, Freischnitt
- 17: Sicke
- 18: Stirnseite
- 19: Hohlprofil
- 20: Einsteckrichtung
- 21: Bodenwand
- 22: Dachwand

## Patentansprüche

1. Steckverbinder für Hohlprofile von Abstandshalterrahmen, Sprossen oder dgl. für Isolierglasscheiben, wobei der Steckverbinder (1) einen im wesentlichen U-förmigen oder kastenförmigen Querschnitt mit einem Mittelsteg (5) und Seitenstegen (6) aufweist, an denen ein Einschubanschlag (8) sowie ein oder mehrere nachgiebige, insbesondere federnde Rückhalteelemente (11,12,13) angeordnet sind, **dadurch gekennzeichnet, dass** neben dem Einschubanschlag (8) am Seitensteg (6) ein Rückhalteelement (14) mit einer höheren Steifigkeit als das nachgiebige, insbesondere federnde Rückhalteelement (11,12,13) angeordnet ist.

2. Steckverbinder nach Anspruch 1, **dadurch gekennzeichnet, dass** ein nachgiebiges, insbesondere federndes Rückhalteelement (11,12,13) am Seitensteg (6) angeordnet ist, wobei das steifere Rückhalteelement (14) zwischen dem Einschubanschlag (8) und diesem Rückhalteelementen (11,12,13) angeordnet ist.

3. Steckverbinder nach Anspruch 1 oder 2, **dadurch gekennzeichnet, dass** der Steckverbinder (1) zwei Schenkel (2,3) aufweist, wobei an den Seitenstegen (6) von jedem Schenkel (2,3) ein steiferes Rückhalteelement (14) angeordnet ist.

4. Steckverbinder nach Anspruch 1, 2 oder 3, **dadurch gekennzeichnet, dass** der Steckverbinder (1) als Geradverbinder mit fluchtenden Schenkeln (2,3) oder als Winkelverbinder oder Eckverbinder mit abgewinkelten Schenkeln (2,3) ausgebildet ist.

5. Steckverbinder nach Anspruch 1, 2 oder 3, **dadurch gekennzeichnet, dass** federnde und steifere Rückhalteelemente (11,12,13,14) am freien Seitenstegrand (7) angeordnet sind.

6. Steckverbinder nach einem der vorhergehenden Ansprüche, **dadurch gekennzeichnet, dass** die Rückhalteelemente (11,12,13,14) seitlich oder schräg nach außen abgebogen sind.

7. Steckverbinder nach einem der vorhergehenden Ansprüche, **dadurch gekennzeichnet, dass** die Rückhalteelemente (11,12,13,14) gleichartig, insbesondere als Zungen oder Nasen ausgebildet sind.

8. Steckverbinder nach einem der vorhergehenden Ansprüche, **dadurch gekennzeichnet, dass** das federnde Rückhalteelement (11,12,13) eine größere Länge als das steifere Rückhalteelement (14) aufweisen.

9. Steckverbinder nach einem der vorhergehenden Ansprüche, **dadurch gekennzeichnet, dass** das federnde Rückhalteelement (11,12,13) seitlich weiter ausgestellt ist als das steifere Rückhalteelement (14).

10. Steckverbinder nach einem der vorhergehenden Ansprüche, **dadurch gekennzeichnet, dass** die Rückhalteelemente (11,12,13,14) aus dem Seitensteg (6) freigeschnitten und ausgestellt sind.

11. Steckverbinder nach einem der vorhergehenden Ansprüche, **dadurch gekennzeichnet, dass** die Rückhalteelemente (11,12,13,14) unterschiedlich große Freischnitte (15,16) aufweisen.

12. Steckverbinder nach einem der vorhergehenden Ansprüche, **dadurch gekennzeichnet, dass** die Rückhalteelemente (11,12,13,14) unterschiedliche Höhenlagen am Seitensteg (6) aufweisen.

13. Steckverbinder nach einem der vorhergehenden Ansprüche, **dadurch gekennzeichnet, dass** der Steckverbinder (1) aus Metall oder aus Kunststoff oder aus einem Verbundmaterial besteht.

14. Steckverbinder nach einem der vorhergehenden Ansprüche, **dadurch gekennzeichnet, dass** ein metallischer Steckverbinder (1) als Stanz- und Biegeteil ausgebildet ist.

15. Steckverbinder nach einem der vorhergehenden Ansprüche, **dadurch gekennzeichnet, dass** der Einschubanschlag (8) als Festanschlag ausgebildet ist und/oder mindestens eine federnde und seitlich oder schräg ausgestellte Anschlagnase (10) aufweist.

## Claims

1. Plug-in connector for hollow profile of spacer frames, glazing bars or the like for insulating-glass units, wherein the plug-in connector (1) has an essentially U-shaped or box-shaped cross section with a central crosspiece (5) and side crosspieces (6), on which are arranged a push-in stop (8) and one or more compliant, in particular resilient restraining elements (11, 12, 13), **characterized in that** the side crosspiece (6) has arranged on it, alongside the push-in stop (8), a restraining element (14) with a higher level of stiffness than compliant, in particular resilient restraining element (11, 12, 13).

2. Plug-in connector according to Claim 1, **characterized in that** a compliant, in particular resilient restraining element (11, 12, 13) is arranged on the side crosspiece (6), wherein the stiffer restraining element (14) is arranged between the push-in stop (8) and said restraining element (11, 12, 13).

3. Plug-in connector according to Claim 1 or 2, **characterized in that** the plug-in connector (1) has two limbs (2, 3), wherein a relatively stiff restraining element (14) is arranged on the side crosspieces (6) of each limb (2, 3).

4. Plug-in connector according to Claim 1, 2 or 3, **characterized in that** the plug-in connector (1) is designed in the form of a straight connector with aligned limbs (2, 3) or in the form of an angular connector or corner connector with angled limbs (2, 3).

5. Plug-in connector according to Claim 1, 2 or 3, **characterized in that** resilient and relatively stiff restraining elements (11, 12, 13, 14) are arranged on the free side-crosspiece periphery (7).

6. Plug-in connector according to one of the preceding claims, **characterized in that** the restraining elements (11, 12, 13, 14) are bent laterally or obliquely outwards.

7. Plug-in connector according to one of the preceding claims, **characterized in that** the restraining elements (11, 12, 13, 14) are designed in the same way, in particular in the form of tongues or noses.

8. Plug-in connector according to one of the preceding claims, **characterized in that** the resilient restraining element (11, 12, 13) has a greater length than the relatively stiff restraining element (14).

9. Plug-in connector according to one of the preceding claims, **characterized in that** the resilient restraining element (11, 12, 13) is positioned laterally outwards to a greater extent than the relatively stiff restraining element (14).

10. Plug-in connector according to one of the preceding claims, **characterized in that** the restraining elements (11, 12, 13, 14) are cut out of the side crosspiece (6) and positioned outwards.

11. Plug-in connector according to one of the preceding claims, **characterized in that** the restraining elements (11, 12, 13, 14) have cutouts (15, 16) of different sizes.

12. Plug-in connector according to one of the preceding claims, **characterized in that** the restraining elements (11, 12, 13, 14) have different height positions on the side crosspiece (6).

13. Plug-in connector according to one of the preceding claims, **characterized in that** the plug-in connector (1) consists of metal or of plastics material or of a composite material.

14. Plug-in connector according to one of the preceding claims, **characterized in that** a metallic plug-in connector (1) is designed in the form of a punched and bent part.

15. Plug-in connector according to one of the preceding claims, **characterized in that** the push-in stop (8) is designed in the form of a fixed stop and/or has at least one resilient stop nose (10) which is positioned laterally or obliquely outwards.

## Revendications

1. Raccord pour profilés creux de cadres d'espacement, meneaux ou similaires pour vitrages isolants, le raccord (1) présentant une section transversale essentiellement en forme de U ou en forme de caisse avec une âme centrale (5) et des nervures latérales (6) au niveau desquelles sont disposés une butée d'insertion (8) ainsi qu'un ou plusieurs éléments de retenue flexibles, notamment élastiques (11, 12, 13), **caractérisé en ce qu'**en plus de la butée d'insertion (8), il est prévu au niveau de la nervure latérale (6) un élément de retenue (14) ayant une plus grande rigidité que l'élément de retenue flexible, notamment élastique (11, 12, 13).

2. Raccord selon la revendication 1, **caractérisé en ce qu'**un élément de retenue flexible, notamment élastique (11, 12, 13), est disposé au niveau de la nervure latérale (6), l'élément de retenue plus rigide (14) étant disposé entre la butée d'insertion (8) et cet élément de retenue (11, 12, 13).

3. Raccord selon la revendication 1 ou 2, **caractérisé en ce que** le raccord (1) présente deux branches (2, 3), un élément de retenue plus rigide (14) étant disposé au niveau des nervures latérales (6) de chaque branche (2, 3).

4. Raccord selon la revendication 1, 2 ou 3, **caractérisé en ce que** le raccord (1) est réalisé sous forme de raccord droit avec des branches en affleurement (2, 3) ou sous forme de raccord coudé ou de raccord de coin avec des branches coudées (2, 3).

5. Raccord selon la revendication 1, 2 ou 3, **caractérisé en ce que** des éléments de retenue élastiques et plus rigides (11, 12, 13, 14) sont disposés au niveau du bord libre de la nervure latérale (7).

6. Raccord selon l'une quelconque des revendications précédentes, **caractérisé en ce que** les éléments de retenue (11, 12, 13, 14) sont recourbés vers l'extérieur obliquement ou latéralement.

7. Raccord selon l'une quelconque des revendications précédentes, **caractérisé en ce que** les éléments de retenue (11, 12, 13, 14) sont réalisés de manière identique, notamment sous forme de langues ou de nez.

8. Raccord selon l'une quelconque des revendications précédentes, **caractérisé en ce que** l'élément de retenue élastique (11, 12, 13) présente une plus grande longueur que l'élément de retenue plus rigide (14).

9. Raccord selon l'une quelconque des revendications précédentes, **caractérisé en ce que** l'élément de retenue élastique (11, 12, 13) est plus exposé latéralement que l'élément de retenue plus rigide (14).

10. Raccord selon l'une quelconque des revendications précédentes, **caractérisé en ce que** les éléments de retenue (11, 12, 13, 14) sont sortis par découpage dans la nervure latérale (6) et sont exposés.

11. Raccord selon l'une quelconque des revendications précédentes, **caractérisé en ce que** les éléments de retenue (11, 12, 13, 14) présentent des découpures de tailles différentes (15, 16).

12. Raccord selon l'une quelconque des revendications précédentes, **caractérisé en ce que** les éléments de retenue (11, 12, 13, 14) présentent des positions en hauteur différentes au niveau de la nervure latérale (6).

13. Raccord selon l'une quelconque des revendications précédentes, **caractérisé en ce que** le raccord (1) se compose de métal ou de plastique ou d'un matériau composite.

14. Raccord selon l'une quelconque des revendications précédentes, **caractérisé en ce qu'**un raccord métallique (1) est réalisé sous forme de pièce estampée et cintrée.

15. Raccord selon l'une quelconque des revendications précédentes, **caractérisé en ce que** la butée d'insertion (8) est réalisée sous forme de butée fixe et/ou présente au moins un nez de butée (10) élastique et exposé latéralement ou obliquement.
